# EUROPÄISCHE PATENTSCHRIFT

(11) **EP 1 741 515 B1**
(45) Veröffentlichungstag und Bekanntmachung des Hinweises auf die Patenterteilung: **07.11.2007**
(21) Anmeldenummer: 05014508.5
(22) Anmeldetag: 05.07.2005
(51) Int. Cl.: B24B 45/00, B24D 9/08, B24D 13/20

(54) **Werkzeug**
Tool
Outil

(43) Veröffentlichungstag der Anmeldung: 10.01.2007
(73) Patentinhaber: August Rüggeberg GmbH & Co. KG, 51709 Marienheide (DE)
(72) Erfinder: Stein, Markus, 51588 Nümbrecht (DE); Huth, Nicolas, 51789 Lindlar (DE)
(74) Vertreter: Rau, Manfred

(56) Entgegenhaltungen:
- WO-A-01/08850
- GB-A- 1 058 502
- US-A- 4 839 998

## Beschreibung

Die Erfindung betrifft ein Werkzeug mit einem Tragteil und einem scheibenförmigen Arbeitsteil für spanende Bearbeitung gemäß Oberbegriff des Anspruchs 1. Ein solches Werkzeug ist z.B. aus der GB-A-1 058 502 bekannt.

Derartige Werkzeuge, bei denen ein Tragteil oder ein Grundkörper jeweils mit einem Arbeitsteil verbunden wird, der ein Verschleißteil ist, sind in vielfältiger Ausgestaltung bekannt. Bei derartigen Arbeitsteilen handelt es sich beispielsweise um Schleifmittel auf Unterlage, Polierscheiben und aus genadeltem Vlies mit eingebettetem Schleifmittel bestehende Reinigungs-Scheiben oder Filzscheiben. Tragteil und Arbeitsteil werden drehend angetrieben. Bei bekannten Ausführungen ist an der der Arbeitsseite entgegengesetzten Seite ein Kupplungsteil mit Muttergewinde angebracht, das auf ein Gewinde eines Tragteils aufgeschraubt wird. In der Regel ist das Verbinden und Lösen des Arbeitsteils vom Tragteil mühsam oder zeitaufwändig oder nur mit größter Sorgfalt zu bewerkstelligen. Dies ist störend, weil derartige Arbeitsteile sehr oft nach nur kurzer Einsatzzeit ausgewechselt werden müssen. Gerade in einem solchen Fall ist auch die Stapelhöhe der Arbeitsteile sehr groß, da das Kupplungsteil mit dem Muttergewinde zwangsläufig eine beträchtliche Höhe aufweist.

Aus der EP 1 007 282 B1 ist es bekannt, ein blattförmiges Schleifmittel an einem magnetisierten Träger zu befestigen. Hierzu weist das Schleifmittel eine ferromagnetische Metallfolie auf. Dies ist für Werkzeuge der vorstehend geschilderten Art nicht geeignet.

Der Erfindung liegt daher die Aufgabe zu Grunde, ein Werkzeug der allgemeinen Gattung so auszugestalten, dass das Herstellen und Lösen der Verbindung zwischen Tragteil und Arbeitsteil sehr schnell und einfach durchführbar ist.

Diese Aufgabe wird erfindungsgemäß durch die Merkmale des Anspruches 1 gelöst. Der Kern der Erfindung liegt darin, dass das Arbeitsteil auf das Tragteil aufgelegt wird, wobei das sehr flache Kupplungsteil des Arbeitsteils in das Gegen-Kupplungsteil des Tragteils eingeschoben wird. Durch eine einfache Drehung um einen kleinen Winkel greift der Verriegelungs-Rand in die Ringnut ein, wodurch eine axial feste Verbindung zwischen Arbeitsteil und Tragteil hergestellt wird. Gleichgültig in welche Richtung das Arbeitsteil gegenüber dem Tragteil verdreht wird, erfolgt eine Drehmoment-feste Verbindung zwischen Arbeitsteil und Tragteil, da die ersten konvexen Wand-Abschnitte des Kupplungsteils in tangentialer Anlage an den zweiten konkaven Wand-Abschnitten des Gegen-Kupplungsteils zur Anlage kommen. Die Drehmoment-feste Verbindung wird zweckmäßiger Weise so hergestellt, dass das Arbeitsteil relativ zum Tragteil entgegen der Drehantriebsrichtung des Tragteils bis zur tangentialen Anlage aneinander verdreht wird. Das Arbeitsteil befindet sich dann in einer Umfangslage relativ zum Tragteil, die es beim Arbeitseinsatz auch einnimmt.

Die Ansprüche 2 bis 4 geben vorteilhafte Weiterbildungen der Drehmoment-festen Verbindung zwischen Arbeitsteil und Tragteil wieder.

Die nach den Ansprüchen 5 und 6 vorgesehenen Magnete dienen zum einen als Montagehilfe, da nach dem Aneinanderliegen von Arbeitsteil und Tragteil eine gewisse axiale Sicherung bzw. Festlegung bereits erreicht wird. Zum anderen wird sichergestellt, dass bei einem Schnellstopp das Werkzeug das Arbeitteil sich auf Grund seiner Trägheit zwar aus der Drehmoment-festen Verbindung lösen kann, axial aber mit dem Tragteil verbunden bleibt.

Die Ansprüche 7 ff. geben vorteilhafte Weiterbildungen von Arbeitsteil und Tragteil wieder.

Weitere Merkmale, Vorteile und Einzelheiten der Erfindung ergeben sich aus der nachfolgenden Beschreibung eines Ausführungsbeispiels an Hand der Zeichnung. Es zeigt:
- Fig. 1: eine Draufsicht auf ein Arbeitsteil mit Kupplungsteil eines Werkzeugs,
- Fig. 2: eine Draufsicht auf ein Tragteil mit Gegen-Kupplungsteil des Werkzeugs und
- Fig. 3: eine perspektivische Schnitt-Darstellung durch das Tragteil mit Arbeitsteil in Explosionsdarstellung.

Das in der Zeichnung dargestellte Werkzeug besteht in seinem grundsätzlichen Aufbau aus einem Tragteil 1 in Form eines Stütz-Tellers und einem Arbeitsteil 2. Das Tragteil 1 weist einen Halte-Körper 3 auf, an den ein Trag-Teller 4 aus Gummi angespritzt ist. Dieser Trag-Teller 4 ist mit von innen nach außen verlaufenden Kühl-Kanälen 5 versehen, die mittels ebenfalls von innen nach außen verlaufender Rippen 6 voneinander getrennt sind. Die Kühl-Kanäle 5 sind an ihrem innenliegenden Ende jeweils über eine Luft-Eintritts-Öffnung 7 an der Rückseite 8 des Trag-Tellers 4 mit der Atmosphäre verbunden. Die der Rückseite 8 entgegengesetzten Oberseiten der Rippen 6 begrenzen eine Anlage-Fläche 9 für das Arbeitsteil 2. Diese Ausgestaltung des Trag-Tellers 4 mit Kühl-Kanälen 5 ist in der DE 10 2004 009 443 A dargestellt und beschrieben, worauf verwiesen wird.

Im Halte-Körper 3 wiederum ist konzentrisch zu einer gemeinsamen Mittel-Längs-Achse 10 ein Aufnahme-Körper 11 angeordnet, der mit dem Halte-Körper 3 undrehbar oder aber auch drehbar verbunden ist. Konzentrisch zur Achse 10 ist im Aufnahme-Körper 11 wiederum eine Antriebs-Buchse 12 angeordnet, die mit einem Innen-Gewinde 13 versehen ist. In dieses Innen-Gewinde 13 wird eine Antriebs-Welle 14 eines nicht dargestellten Werkzeugs-Antriebs mittels eines entsprechendes Außen-Gewindes 15 eingeschraubt. Bei derartigen Werkzeug-Antrieben kann es sich um sogenannte Winkel-Schleif-Maschinen oder um Gerad-Schleif-Maschinen handeln. Der Aufnahme-Körper 11 und die Antriebs-Buchse 12 sind mittels einer Ring-Mutter 16 in Richtung der Achse 10 miteinander verbunden und gegen Verdrehungen um die Achse 10 gegeneinander festgelegt und gesichert.

Das eigentliche Arbeitsteil 2 ist kreisscheibenförmig ausgebildet und weist eine Gegen-Anlage-Fläche 17 auf, die bei der Anbringung des Arbeitsteils 2 am Tragteil 1 gegen die Anlage-Fläche 9 zur Anlage kommt. Das Arbeitsteil 2 weist etwa den Durchmesser des Tragteils 1 auf. Im vorliegenden Fall ist das Arbeitsteil 2 durch ein Schleifmittel 18 auf Unterlage 19 gebildet, wobei die Gegen-Anlage-Fläche 17 auf der dem Schleifmittel 18 abgewandten Seite der Unterlage 19 ausgebildet ist. Derartige Schleifmittel 18 auf Unterlage 19 sind üblicher Weise nicht steif, also elastisch nachgiebig, ausgebildet.

Am Arbeitsteil 2 ist ein Kupplungsteil 20 angebracht, das mit einem Gegen-Kupplungsteil 21 am Tragteil 1 verbindbar ist. Das Kupplungsteil 20 weist einen Flansch 22 auf, der an die Unterlage 19 des Arbeitsteils 2 angeklebt ist. Es weist weiterhin eine sich etwa parallel zur Mittel-Achse 10 erstreckende Wand 23 auf, die ― von der Achse 10 nach außen gesehen ― abwechselnd aus nach innen zur Achse 10 hin durchgebogenen konkaven Wand-Abschnitten 24 und von der Achse 10 weg nach außen durchgebogenen konvexen Wand-Abschnitten 25 gebildet wird. Die konkaven und konvexen Wand-Abschnitte 24, 25 sind abwechselnd angeordnet und gehen jeweils stetig ineinander über. Jeweils ein konkaver Wand-Abschnitt 24 und ein benachbarter konvexer Wand-Abschnitt 25 erstrecken sich über einen Umfangswinkel von 60°. Jeder Abschnitt 24 bzw. 25 erstreckt sich über einen Umfangswinkel a bzw. b von etwa 30°.

An den dem Flansch 22 abgewandten Ende der Wand 23 ist an dieser ein nach innen ragender Verriegelungs-Rand 26 ausgebildet, der eine Innen-Sechs-Kant-Öffnung 27 aufweist.

Das Gegen-Kupplungsteil 21 weist eine Wand 28 auf, die ebenfalls einander abwechselnde konkave Wand-Abschnitte 29 und konvexe Wand-Abschnitte 30 aufweist, die ebenfalls stetig ineinander übergehen und bei denen sich jeweils ein konkaver Wand-Abschnitt 29 und ein benachbarter konvexer Wand-Abschnitt 30 über einen Umfangswinkel von 60° erstreckt. Jeder einzelne Wandabschnitt 29, 30 erstreckt sich über einen Umfangswinkel c bzw. d von 30°. Die Wand 28 ist als Innenwand im Aufnahme-Körper 11 ausgebildet.

Die Antriebs-Buchse 12 ist an ihrem innerhalb der Wand 28 liegenden Ende mit einem Ansatz in Form eines Außen-Sechs-Kants 31 versehen, der der Innen-Sechs-Kant-Öffnung 27 derart angepasst ist, dass das Kupplungsteil 20 mit seiner Innen-Sechs-Kant-Öffnung 27 mit wenig Spiel über den Außen-Sechs-Kant 31 geschoben werden kann. Unmittelbar unterhalb dieses Außen-Sechs-Kants 31 ist in der Antriebs-Buchse 12 eine Ring-Nut 32 ausgebildet, in die der Verriegelungsrand 26 nach einem Überschieben des Verriegelungs-Randes 26 über den Außen-Sechs-Kant 31 nach einem Verdrehen eingreift, wodurch das Kupplungsteil 20 mit dem Gegen-Kupplungsteil 21 in Richtung der Mittel-Längs-Achse 10 fest verriegelt wird. Grundsätzlich sollen die Öffnungen 27 und der Ansatz einen polygonalen Querschnitt aufweisen.

Der maximale Radius R₂₅ der konvexen Wand-Abschnitte 25 und der minimale Radius R₂₄ der konkaven Wand-Abschnitte 24 der Wand 23 werden von der Mittel-Längs-Achse 10 zur Außenfläche der Wand 23 gemessen. Demgegenüber wird der maximale Radius R₃₀ der konvexen Wand-Abschnitte 30 und der minimale Radius R₂₉ der konkaven Wand-Abschnitte 29 der Wand 28 von der Mittel-Längs-Achse 10 zur Innenfläche der Wand 28 gemessen. Der maximale Radius R₂₅ der konvexen Wand-Abschnitte 25 ist kleiner als der maximale Radius R₃₀ der konvexen Wand-Abschnitte 30.
Es gilt also: R₂₅ < R₃₀.
Weiterhin gilt, dass der minimale Radius R₂₄ der konkaven Wand-Abschnitte 24 kleiner ist als der minimale Radius R₂₉ der konkaven Wand-Abschnitte 29.
Es gilt also: R₂₄ < R₂₉.
Weiterhin gilt: R₂₅ > R₂₉
Das Spiel zwischen der Wand 23 des Kupplungsteils 20 und der Wand 28 des Gegen-Kupplungsteils 21 ist verhältnismäßig klein; es liegt im Bereich von 0,1 bis 0,3 mm.

Insofern gilt: $0 , 1 mm \leq {R}_{30} - {R}_{25} \leq 0 , 3 mm und 0 , 1 mm \leq {R}_{29} - {R}_{24} \leq 0 , 3 mm .$

Dies hat zur Folge, dass nach dem geschilderten Einschieben des Kupplungsteils 20 in das Gegen-Kupplungsteil 21 und nach einem Verdrehen des Kupplungsteils 20 gegenüber dem Gegen-Kupplungsteils 21 um etwa 15° die konvexen Wand-Abschnitte 30 des Gegen-Kupplungsteils 21 und die konkaven Wand-Abschnitte 24 des Kupplungsteils 20 aneinander liegen, wodurch eine Drehmoment-feste Verbindung zwischen dem Kupplungsteil 20 und dem Gegen-Kupplungsteil 21 geschaffen wird. Die Verdrehbewegung erfolgt also um etwa den halben Umfangswinkel a, b, c, d. Die Innen-Sechs-Kant-Öffnung 27 und der Außen-Sechs-Kant 31 sind so angeordnet, dass sie beim Ineinanderschieben des Kupplungsteils 20 in das Gegen-Kupplungsteil 21 miteinander zur Deckung kommen.

Das Herstellen der Kupplungsverbindung erfolgt durch eine Drehung des Arbeitsteils 2 mit dem Kupplungsteil 20 entgegen der Antriebs-Drehrichtung 33, so dass während des Betriebs des Werkzeuges die Drehmoment-Verbindung aufrecht erhalten bleibt.

In einer mit der Ring-Nut 32 bündigen Boden-Fläche 34 des Gegen-Kupplungsteils 21 sind Permanent-Magnete 35 angeordnet, die den aus ferromagnetischen Material bestehenden Verriegelungs-Rand 26 des Kupplungsteils 20 in Richtung der Achse 10 halten. Diese Magnete 35 dienen dazu, bei der Montage des Arbeitteils 2 am Tragteil 1 dieses zu halten, so dass die geschilderte Verdreh-Bewegung zum Herstellen der Verriegelung zwischen dem Kupplungsteil 20 und dem Gegen-Kupplungsteil 21 auch erst durch den Drehantrieb des Werkzeugs bei dessen Einsatz erfolgen kann. Des Weiteren dienen die Magnete 35 dazu, das Arbeitsteil 2 am Tragteil 1 bei einem Schnellstopp der Antriebsmaschine zu halten, da auf Grund der Trägheit des drehenden Arbeitteils 2 eine Entriegelung durch Verdrehen des Arbeitsteils 2 relativ zum Tragteil 1 in Drehrichtung 33 erfolgen kann. Ein Lösen des Arbeitsteils 2 vom Tragteil 1 in Richtung der Achse 10 wird dann durch die Magnete 35 verhindert. Im Tragteil 1 sind Löcher 36 ausgebildet, durch die jeweils ein geeignetes Werkzeug zum Lösen des Tragteils 1 von der Antriebwelle 14 eingesteckt werden kann.

## Patentansprüche

1. Werkzeug
mit einem Tragteil (1),
mit einem scheibenförmigen Arbeitsteil (2) für eine spanende Bearbeitung, und
mit einer gemeinsamen Mittel-Achse (10),
wobei das Tragteil (1) eine Anlage-Fläche (9) für das Arbeitsteil (2) aufweist und
das Arbeitsteil (2) eine Gegen-Anlage-Fläche (17) für die Anlage-Fläche (9) aufweist,
**dadurch gekennzeichnet, daß** das Arbeitsteil (2) konzentrisch zur Mittel-Achse (10) ein Kupplungsteil (20) mit einer aus abwechselnd angeordneten und ineinander übergehenden ersten konkaven Wand-Abschnitten (24) und ersten konvexen Wand-Abschnitten (25) gebildeteten Wand (23) aufweist,
daß das Tragteil (1) konzentrisch zur Mittel-Achse (10) ein dem Kupplungsteil (20) angepasstes Gegen-Kupplungsteil (21) mit einer aus abwechselnd angeordneten und ineinander übergehenden zweiten konkaven Wand-Abschnitten (29) und zweiten konvexen Wand-Abschnitten (30) gebildeten zweiten Wand (28) zur Aufnahme des Kupplungsteils (20) aufweist,
und daß das Kupplungsteil (20) konzentrisch zur Mittel-Achse (10) einen Verriegelungs-Rand (26) mit einer innerhalb der ersten Wand (23) angeordneten Öffnung (27) mit polygonalem Querschnitt aufweist,
wobei das Gegen-Kupplungsteil (21) konzentrisch zur Mittel-Achse (10) einen der Öffnung (27) im Querschnitt angepassten Ansatz und an diesem eine dem Verriegelungs-Rand (26) angepasste Ring-Nut (32) aufweist,
wobei der erste konkave Wand-Abschnitt (24) einen minimalen Abstand (R₂₄) von der Mittel-Achse (10), der erste konvexe Wand-Abschnitt (25) einen maximalen Abstand (R₂₅) von der Mittel-Achse (10), der zweite konkave Wand-Abschnitt (29) einen minimalen Abstand (R₂₉) von der Mittel-Achse (10) und der zweite konvexe Wand-Abschnitt (30) einen maximalen Abstand (R₃₀) von der Mittel-Achse (10) aufweisen, wobei gilt: ${R}_{25} < {R}_{30} ,$ ${R}_{24} < {R}_{29}$ und ${R}_{25} > {R}_{29.}$

2. Werkzeug nach Anspruch 1, **dadurch gekennzeichnet,**
**dass** gilt: $0 , 1 mm \leq {R}_{30} - {R}_{25} \leq 0 , 3 mm$ und/oder $0 , 1 mm \leq {R}_{29} - {R}_{24} \leq 0 , 3 mm .$

3. Werkzeug nach Anspruch 1 oder 2, **dadurch gekennzeichnet,**
**dass** die Öffnung als Innen-Sechs-Kant-Öffnung (27) und der Ansatz als Außen-Sechs-Kant (31) ausgebildet ist.

4. Werkzeug nach einem der Ansprüche 1 bis 3, **dadurch gekennzeichnet,**
**dass** jeweils ein erster konkaver Wand-Abschnitt (24) und ein benachbarter erster konvexer Wand-Abschnitt (25) und ein zweiter konkaver Wand-Abschnitt (29) und ein benachbarter zweiter konvexer Wand-Abschnitt (30) sich jeweils über einen Umfangswinkel von 60° erstrecken.

5. Werkzeug nach einem der Ansprüche 1 bis 4, **dadurch gekennzeichnet,**
**dass** im Gegen-Kupplungsteil (21) Permanent-Magnete (25) angeordnet sind, denen Bereiche aus ferromagnetischen Werkstoff am Kupplungsteil (20) zugeordnet sind.

6. Werkzeug nach Anspruch 5, **dadurch gekennzeichnet,**
**dass** die Permanent-Magnete (35) in einer Boden-Fläche (34) des Gegen-Kupplungsteils (21) angeordnet sind, die bündig mit der Ring-Nut (32) ausgebildet ist.

7. Werkzeug nach einem der Ansprüche 1 bis 6, **dadurch gekennzeichnet,**
**dass** das Tragteil (1) einen Trag-Teller (4) und einen von diesem mindestens teilweise umschlossenen Halte-Körper (3) aufweist.

8. Werkzeug nach einem der Ansprüche 1 bis 7, **dadurch gekennzeichnet,**
**dass** das Tragteil (1) einen Anschluss für einen Drehantrieb aufweist.

9. Werkzeug nach einem der Ansprüche 1 bis 8, **dadurch gekennzeichnet,**
**dass** das Arbeitsteil (2) als Schleifmittel (18) auf Unterlage (19) ausgebildet ist.

10. Werkzeug nach einem der Ansprüche 1 bis 9, **dadurch gekennzeichnet,**
**dass** der Trag-Teller (4) aus einem elastisch nachgiebigen Material besteht.

## Claims

1. Tool
having a carrier part (1),
having a disc-shaped working part (2) for chip-forming machining, and
having a common central axis (10),
the carrier part (1) exhibiting an abutting surface (9) for the working part (2) and the working part (2) exhibiting a counter-abutting surface (17) for the abutting surface (9),
**characterized**
**in that** the working part (2) exhibits, concentrically to the central axis (10), a coupling part (20) having a wall (23) made of alternately arranged first concave wall sections (24) and first convex wall sections (25) passing over into each other,
**in that** the carrier part (1) exhibits, concentrically to the central axis (10), a counter-coupling part (21) adapted to the coupling part (20), said counter-coupling part having a second wall (28) made of alternately arranged second concave wall sections (29) and second convex wall sections (30) passing over into each other, to accommodate the coupling part (20), and
**in that** the coupling part (20) exhibits, concentrically to the central axis (10), an interlocking rim (26) having an aperture (27) with a polygonal cross-section, said aperture being arranged within the first wall (23), the counter-coupling part (21) exhibiting, concentrically to the central axis (10), a shoulder adapted in its cross-section to the aperture (27), and, on said shoulder, an annular groove (32) adapted to the interlocking rim (26),
the first concave wall section (24) exhibiting a minimum distance (R₂₄) from the central axis (10), the first convex wall section (25) a maximum distance (R₂₅) from the central axis (10), the second concave wall section (29) a minimum distance (R₂₉) from the central axis (10) and the second convex wall section (30) a maximum distance (R₃₀) from the central axis (10), the following applying: ${R}_{25} < {R}_{30} ,$ ${R}_{24} < {R}_{29}$ and ${R}_{25} < {R}_{29} .$

2. Tool according to claim 1, **characterised**
**in that** the following applies: $0.1 mm \leq {R}_{30} - {R}_{25} \leq 0.3 mm$ and/or $0.1 mm \leq {R}_{29} - {R}_{24} \leq 0.3 mm .$

3. Tool according to claim 1 or 2, **characterised**
**in that** the aperture is designed as an inside hexagon aperture (27) and the shoulder as an outside hexagon (31).

4. Tool according to one of claims 1 to 3, **characterised**
**in that** a first concave wall section (24) and a neighbouring first convex wall section (25) and a second concave wall section (29) and a neighbouring second convex wall section (30) each extend over a circumferential angle of 60°.

5. Tool according to one of claims 1 to 4, **characterised**
**in that** in the counter-coupling part (21) there are arranged permanent magnets (25), to which there are assigned on the coupling part (20) areas made of ferromagnetic material.

6. Tool according to claim 5, **characterised**
**in that** the permanent magnets (35) are arranged in a floor surface (34) of the counter-coupling part (21), said floor surface being designed flush with the annular groove (32).

7. Tool according to one of claims 1 to 6, **characterised**
**in that** the carrier part (1) exhibits a carrier plate (4) and a holding body (3) at least partly enclosed thereby.

8. Tool according to one of claims 1 to 7, **characterised**
**in that** the carrier part (1) exhibits a connection for a rotary drive.

9. Tool according to one of claims 1 to 8, **characterised in that**
the working part (2) is designed as an abrasive means (18) on base (19).

10. Tool according to one of claims 1 to 9, **characterised**
**in that** the carrier plate (4) consists of an elastically yielding material.

## Revendications

1. Outil
avec une pièce porteuse (1),
avec une pièce de travail (2) en forme de disque pour un usinage par enlèvement de copeaux et
avec un axe central commun (10), la pièce porteuse (1) présentant une surface d'appui (9) pour la pièce de travail (2) et
la pièce de travail (2) présentant une surface de contre-appui (17) pour la surface d'appui (9),
**caractérisé en ce que**
la pièce de travail (2) présente de manière concentrique par rapport à l'axe central (10) une pièce d'accouplement (20) avec une paroi (23) formée de premières sections de paroi concave (24) et de premières sections de paroi convexe (25) placées alternativement et se raccordant l'une dans l'autre, **en ce que** la pièce porteuse (1) présente de manière concentrique par rapport à l'axe central (10) une pièce de contre-accouplement (21) adaptée à la pièce d'accouplement (20) avec une paroi (28) formée de premières sections de paroi concave (29) et de premières sections de paroi convexe (30) placées alternativement et se raccordant l'une dans l'autre pour recevoir la pièce d'accouplement (20),
et **en ce que** la pièce d'accouplement (20) présente de manière concentrique par rapport à l'axe central (10) un bord de verrouillage (26) avec une ouverture (27) disposée à l'intérieur de la première paroi (23) de section polygonale, la pièce de contre-accouplement (21) présentant de manière concentrique par rapport à l'axe central (10) une saillie adaptée en section à l'ouverture (27) et sur celle-ci une gorge annulaire (32) adaptée au bord de verrouillage (26),
la première section de paroi concave (24) présentant un écart minimal (R₂₄) de l'axe central (10), la première section de paroi convexe (25) présentant un écart maximal (R₂₅) de l'axe central (10), la deuxième section de paroi concave (29) présentant un écart minimal (R₂₉) de l'axe central (10) et la deuxième section de paroi convexe (30) présentant un écart maximal (R₃₀) de l'axe central (10), sachant que ${R}_{25} < {R}_{30} ,$ ${R}_{24} < {R}_{29}$ et ${R}_{25} < {R}_{29} .$

2. Outil selon la revendication 1, **caractérisé en ce**
**que** : $0 , 1 mm \leq {R}_{30} - {R}_{25} \leq 0 , 3 mm$ et/ou $0 , 1 mm \leq {R}_{29} - {R}_{24} \leq 0 , 3 mm .$

3. Outil selon la revendication 1 ou 2, **caractérisé en ce**
**que** l'ouverture est réalisée comme une ouverture hexagonale à l'intérieur (27) et la saillie (31) comme un hexagone à l'extérieur.

4. Outil selon l'une quelconque des revendications 1 à 3, **caractérisé en ce**
**que** respectivement une première section de paroi concave (24) et une première section de paroi convexe (25) et une deuxième section de paroi concave (29) et une deuxième section de paroi convexe (30) voisine s'étendent respectivement sur un angle circonférentiel de 60°.

5. Outil selon l'une quelconque des revendications 1 à 4, **caractérisé en ce**
**que** des aimants permanents (25) sont disposés dans la pièce de contre-accouplement (21) dont les parties en matériau ferromagnétique sont affectées à la pièce d'accouplement (20).

6. Outil selon la revendication 5, **caractérisé en ce**
**que** les aimants permanents (25) sont disposés dans une surface de fond (34) de la pièce de contre-accouplement (21), laquelle surface est à affleurement avec la gorge annulaire (32).

7. Outil selon l'une quelconque des revendications 1 à 6, **caractérisé en ce**
**que** la pièce porteuse (1) présente un disque porteur (4) et un corps de retenue (3) au moins partiellement entouré par celui-ci.

8. Outil selon l'une quelconque des revendications 1 à 7, **caractérisé en ce**
**que** la pièce porteuse (1) présente un connecteur pour un entraînement par rotation.

9. Outil selon l'une quelconque des revendications 1 à 8, **caractérisé en ce**
**que** la pièce de travail (2) est réalisée comme un moyen de meulage (18) sur une base (19).

10. Outil selon l'une quelconque des revendications 1 à 9, **caractérisé en ce**
**que** le disque porteur (4) se compose comme un matériau élastiquement déformable.
